# EUROPÄISCHE PATENTSCHRIFT

(11) **EP 1 466 857 B1**
(45) Veröffentlichungstag und Bekanntmachung des Hinweises auf die Patenterteilung: **20.12.2006**
(21) Anmeldenummer: 04007693.7
(22) Anmeldetag: 30.03.2004
(51) Int. Cl.: B66F 9/075, B66F 9/07

(54) **Rahmen für ein Hochregalflurförderzeug**
Frame for an industrial truck for high rise shelves
Chassis pour un chariot de manutention pour rayonnages hauts

(30) Priorität: 08.04.2003 DE 10316050
(43) Veröffentlichungstag der Anmeldung: 13.10.2004
(73) Patentinhaber: STILL WAGNER GmbH & Co KG, 72766 Reutlingen-Mittelstadt (DE)
(72) Erfinder: Mebert, Ralf, 72622 Nürtingen (DE)
(74) Vertreter: Lang, Michael

(56) Entgegenhaltungen:
- EP-A- 0 030 928
- EP-A- 1 045 074
- US-A- 4 342 470
- PATENT ABSTRACTS OF JAPAN Bd. 2003, Nr. 08, 6. August 2003 (2003-08-06) -& JP 2003 118989 A (KOMATSU FORKLIFT CO LTD), 23. April 2003 (2003-04-23)
- PATENT ABSTRACTS OF JAPAN Bd. 2000, Nr. 16, 8. Mai 2001 (2001-05-08) -& JP 2001 018662 A (TOYOTA AUTOM LOOM WORKS LTD), 23. Januar 2001 (2001-01-23)
- PATENT ABSTRACTS OF JAPAN Bd. 1998, Nr. 06, 30. April 1998 (1998-04-30) -& JP 10 036090 A (TOYOTA AUTOM LOOM WORKS LTD), 10. Februar 1998 (1998-02-10)
- PATENT ABSTRACTS OF JAPAN Bd. 2003, Nr. 01, 14. Januar 2003 (2003-01-14) -& JP 2002 265191 A (TOYOTA INDUSTRIES CORP), 18. September 2002 (2002-09-18)
- PATENT ABSTRACTS OF JAPAN Bd. 1998, Nr. 06, 30. April 1998 (1998-04-30) -& JP 10 036089 A (NIPPON YUSOKI CO LTD), 10. Februar 1998 (1998-02-10)
- PATENT ABSTRACTS OF JAPAN Bd. 2003, Nr. 06, 3. Juni 2003 (2003-06-03) -& JP 2003 048693 A (NIPPON YUSOKI CO LTD), 21. Februar 2003 (2003-02-21)
- PATENT ABSTRACTS OF JAPAN Bd. 018, Nr. 013 (M-1539), 11. Januar 1994 (1994-01-11) -& JP 05 254460 A (TOYOTA AUTOM LOOM WORKS LTD), 5. Oktober 1993 (1993-10-05)

## Beschreibung

Die Erfindung betrifft einen Rahmen für ein Hochregalflurförderzeug, gemäß dem Oberbegriff des Anspruchs 1, mit einem Batterieraum zur Aufnahme eines Batterieblocks innerhalb des Rahmens.

Bei Hochregalflurförderzeugen handelt es sich in der Regel um elektrisch betriebene Hochregalstapler oder Hochregalkommissionierer, die ein Hubwerk aufweisen, an dem ein Lastaufnahmemittel gemeinsam mit einem Fahrerstand anhebbar ist. Auf der Fahrbahn steht das Hochregalflurförderzeug mit mindestens einem Antriebsrad und mit zwei an einer nicht angetriebenen Laufradachse angeordneten Laufrädern auf, wobei das Antriebsrad und die Laufradachse in Längsrichtung des Hochregalflurförderzeugs voneinander beabstandet sind. Der innerhalb des Rahmens angeordnete Batterieblock befindet sich innerhalb der Radbasis des Hochregalflurförderzeugs, also zwischen dem Antriebsrad und der Laufradachse. Eine Schnittstelle zur Befestigung des Hubwerks an dem Rahmen befindet sich ebenfalls innerhalb der Radbasis, wobei sich das mit dem Hubwerk anhebbare Lastaufnahmemittel vor der Laufradachse, also außerhalb der Radbasis befindet. Ein Kippen des Hochregalsflurförderzeugs infolge der Massekräfte einer auf dem Lastaufnahmemittel befindlichen Last ist durch die Gewichtskraft des innerhalb des Rahmens angeordneten Batterieblocks verhindert. Der Batterieblock hat damit auch die Funktion eines Gegengewichts.

Bekannte Rahmen von Hochregalflurförderzeugen sind aus einer Vielzahl von Einzelteilen zusammengeschweißt. Die tragenden Längsbauteile des Rahmens sind dabei häufig von geschweißten Profilen gebildet und befinden sich im unteren Bereich des Rahmens. Innerhalb des Rahmens befindet sich der Batterieblock, der oberhalb dieser Profile angeordnet ist und kann sich dabei direkt auf den Profilen abstützen. Der vorliegenden Erfindung liegt die Aufgabe zu Grunde, einen einfacher aufgebauten Rahmen eines Hochregalflurförderzeugs zur Verfügung zu stellen.

Diese Aufgabe wird durch die Merkmale des Anspruchs 1 gelöst. Die Öffnung zur Durchführung des Batterieblocks wird zu einem Wechseln des Batterieblocks benötigt, wobei der Batterieblock in horizontaler Richtung durch die Öffnung hindurch bewegt wird. Jede der tragenden Längsplatten kann in einem einzigen Bearbeitungsvorgang durch Brennschneiden aus einem Blech hergestellt werden. Vorzugsweise sind genau zwei Längsplatten vorgesehen, die die Seitenwände des Rahmens bilden. Da die Längsplatten die Öffnungen zur Durchführung des Batterieblocks vollständig umschließen, besitzen alle Längsplatten eine erhebliche vertikale Erstreckung und sind deshalb besonders gut zur Aufnahme von Drehmomenten um eine horizontale Querachse des Rahmens geeignet.

Wenn jede der Längsplatten eine Öffnung zur Durchführung des Batterieblocks aufweist, die vollständig von der jeweiligen Längsplatte umschlossen ist, ergibt sich der Vorteil, dass alle Längsplatten identisch ausgeführt werden können. Dies ist auch dann möglich, wenn ein Batteriewechsel nur auf eine Seite des Rahmens vorgesehen ist.

Zweckmäßigerweise ist der Rahmen derart ausgeführt, dass die Gewichtskraft des innerhalb des Rahmens befindlichen Batterieblocks auf die Längsplatten übertragen wird. Der Batterieblock stützt sich dabei direkt oder indirekt, also z.B. über Querstreben zwischen den Längsplatten oder über an den Längsplatten angebrachte Auflager, an den Längsplatten ab.

Ebenso zweckmäßig ist es, wenn der Rahmen eine Schnittstelle zur Befestigung eines Hubwerks aufweist, wobei die Kräfte des Hubwerks auf die Längsplatten übertragen werden. Die Schnittstelle ist dabei derart ausgeführt, dass alle auf das Hubwerk wirkenden Kräfte und Momente direkt oder indirekt in die Längsplatten eingeleitet werden.

Weiterhin weist der Rahmen mindestens eine Schnittstelle zur Befestigung einer Laufradachse auf, wobei die auf die Längsplatten wirkenden Kräfte zumindest teilweise an der Laufradachse abgestützt werden.

Dabei erstrecken sich die Längsplatten in Längsrichtung des Rahmens zumindest annähernd in den Bereich der Laufradachse. Die Kraftübertragung kann dadurch direkt von den Längsplatten auf die Laufradachse erfolgen.

Weiter ist es zweckmäßig, wenn der Rahmen mindestens eine Schnittstelle zur Befestigung einer Antriebseinheit mit mindestens einem Antriebsrad aufweist, wobei die auf die Längsplatten wirkenden Kräfte zumindest teilweise an dem Antriebsrad abgestützt werden.

Die Längsplatten erstrecken sich in Längsrichtung des Rahmens zumindest annähernd in den Bereich der Antriebseinheit. Es wird dadurch zur Übertragung von Kräften und Momenten kein zusätzliches, sich in Längsrichtung des Rahmens erstreckendes Bauteil benötigt.

Der Rahmen weist mehrere Querbauteile auf, welche im Wesentlichen senkrecht zu den Längsplatten angeordnet sind und die Längsplatten miteinander verbinden. Die Querbauteile fixieren die Längsplatten relativ zueinander und verhindern darüber hinaus ein Verwinden der Längsplatten. Die Querbauteile sind ebenfalls durch Brennschneiden aus Blech herstellbar und besitzen vorzugsweise die gleiche Blechstärke, wie die Längsplatten.

Die Antriebseinheit ist an einem von einer Platte gebildeten Querbauteil befestigbar. Um die Steifigkeit des Rahmens in diesem Bereich zu erhöhen, ist die Platte, an der die Antriebseinheit befestigt ist, aus stärkerem Blech ausgebildet, als die Längsplatten.

Weitere Vorteile und Einzelheiten der Erfindung werden anhand des in der schematischen Figuren dargestellten Ausführungsbeispiels näher erläutert.

Die Figur zeigt einen erfindungsgemäßen Rahmen in perspektivischer Ansicht. Erfindungsgemäß sind die tragenden Längsbauteile des Rahmens von durchgehenden Längsplatten 1 gebildet. An den vorderen Enden der Längsplatten 1 befindet sich die Schnittstelle 2, an der eine nicht dargestellte Laufradachse mit dem Rahmen verbunden wird. Im Bereich dieser Schnittstelle 2 sind an den Innenseite der Längsplatten 1 Verstärkungsbleche 3 aufgeschweißt. Die Anbindung eines Hubwerks an den Rahmen erfolgt im Bereich direkt hinter der Laufradachse, wobei das Hubwerk an den Verstärkungsblechen 3 und an einem von einer Strebe 6 gebildeten, die beiden Längsplatten 1 verbindenden Querbauteil befestigbar ist. Im hinteren Bereich sind die Längsplatten 1 über ein von einer Platte 4 gebildetes Querbauteil miteinander verbunden. Auf der Rückseite dieser Platte 4 kann eine nicht dargestellte, ein Antriebsrad aufweisende Antriebseinheit befestigt werden. Zur Verbindung der beiden Längsplatten 1 miteinander sind weitere Querbauteile vorgesehen, die meist von aus Blech ausgeschnittenen Streben 5 gebildet sind.

Im Inneren des Rahmens ist ein Batterieraum zur Aufnahme eines nicht dargestellten Batterieblocks vorgesehen. Erfindungsgemäß weisen die Längsplatten 1 seitliche Öffnungen 7 auf, durch die der Batterieblock in den Batterieraum hinein oder aus dem Batterieraum heraus bewegt werden kann. Die Längsplatten 1 umschließen die Öffnungen 7 vollständig, so dass eine Übertragung von Kräften sowohl über die unterhalb als auch über die oberhalb der Öffnungen 7 befindlichen Teile der Längsplatten 1 stattfinden kann.

Die vorliegende Rahmenkonstruktion bietet den weiteren Vorteile, dass eine Anpassung des Rahmens an unterschiedliche Batterieblöcke oder an unterschiedliche Hubwerke in einfacher Weise möglich ist. Unter Beibehaltung der grundlegenden Konstruktion ist für eine Anpassung an andere Hubwerke lediglich das Maß A der Längsplatten 1 und damit die Breite der Öffnungen 7 zu verändern. Eine Anpassung an unterschiedliche Hubwerkstypen erfolgt durch Änderung des Maßes B, wodurch sich der Abstand zwischen der Strebe 6 und der Schnittstelle 2 zur Anbindung der Laufradachse verändert.

## Patentansprüche

1. Rahmen für ein Hochregalflurförderzeug, mit einem Batterieraum zur Aufnahme eines Batterieblocks innerhalb des Rahmens, wobei der Rahmen als tragende Längsbauteile mindestens zwei im Wesentlichen senkrecht angeordnete Längsplatten (1) aufweist, und wobei mindestens eine Längsplatte (1) eine Öffnung (7) zur Durchführung des Batterieblocks aufweist**, dadurch gekennzeichnet, dass** die Öffnung (7) vollständig von der Längsplatte (1) umschlossen ist.

2. Rahmen nach Anspruch 1, **dadurch gekennzeichnet, dass** jede der Längsplatten (1) eine Öffnung (7) zur Durchführung des Batterieblocks aufweist, die vollständig von der jeweiligen Längsplatte (1) umschlossen ist.

3. Rahmen nach Anspruch 1 oder 2, **dadurch gekennzeichnet, dass** der Rahmen derart ausgeführt ist, dass die Gewichtskraft des innerhalb des Rahmens befindlichen Batterieblocks auf die Längsplatten (1) übertragen wird.

4. Rahmen nach einem der Ansprüche 1 bis 3, **dadurch gekennzeichnet, dass** der Rahmen eine Schnittstelle zur Befestigung eines Hubwerks aufweist, wobei die Kräfte des Hubwerks auf die Längsplatten (1) übertragen werden.

5. Rahmen nach einem der Ansprüche 1 bis 4, **dadurch gekennzeichnet, dass** der Rahmen mindestens eine Schnittstelle (2) zur Befestigung einer Laufradachse aufweist, wobei die auf die Längsplatten (1) wirkenden Kräfte zumindest teilweise an der Laufradachse abgestützt werden.

6. Rahmen nach Anspruch 5, **dadurch gekennzeichnet, dass** sich die Längsplatten (1) in Längsrichtung des Rahmens zumindest annähernd in den Bereich der Laufradachse erstrecken.

7. Rahmen nach einem der Ansprüche 1 bis 6, **dadurch gekennzeichnet, dass** der Rahmen mindestens eine Schnittstelle zur Befestigung einer Antriebseinheit mit mindestens einem Antriebsrad aufweist, wobei die auf die Längsplatten (1) wirkenden Kräfte zumindest teilweise an dem Antriebsrad abgestützt werden.

8. Rahmen nach Anspruch 7, **dadurch gekennzeichnet, dass** sich die Längsplatten (1) in Längsrichtung des Rahmens zumindest annähernd in den Bereich der Antriebseinheit erstrecken.

9. Rahmen nach einem der Ansprüche 1 bis 8, **dadurch gekennzeichnet, dass** der Rahmen mehrere Querbauteile aufweist, welche im Wesentlichen senkrecht zu den Längsplatten (1) angeordnet sind und die Längsplatten (1) miteinander verbinden.

10. Rahmen nach Anspruch 9, **dadurch gekennzeichnet, dass** die Antriebseinheit an einem von einer Platte (4) gebildeten Querbauteil befestigbar ist

## Claims

1. Frame for an industrial truck for high rise shelves, with a battery compartment for receiving a battery block within the frame, the frame comprising at least two longitudinal plates (1), as supporting longitudinal members, arranged substantially perpendicular, and at least one longitudinal plate (1) comprising an aperture (7) for passing through the battery block, **characterized in that** the aperture (7) is completely surrounded by the longitudinal plate (1).

2. Frame according to Claim 1, **characterized in that** each of the longitudinal plates (1) comprises an aperture (7) for passing through the battery block which is completely surrounded by the respective longitudinal plate (1).

3. Frame according to Claim 1 or 2, **characterized in that** the frame is designed such that the weight of the battery block located within the frame is transferred to the longitudinal plates (1).

4. Frame according to one of Claims 1 to 3, **characterized in that** the frame comprises an interface for fastening a lifting gear, the forces of the lifting gear being transferred to the longitudinal plates (1).

5. Frame according to one of Claims 1 to 4, **characterized in that** the frame comprises at least one interface (2) for fastening a running wheel axle, the forces acting on the longitudinal plates (1) being at least partially supported on the running wheel axle.

6. Frame according to Claim 5, **characterized in that** the longitudinal plates (1) extend in the longitudinal direction of the frame, at least approximately into the region of the running wheel axle.

7. Frame according to one of Claims 1 to 6, **characterized in that** the frame comprises at least one interface for fastening a driving unit to at least one drive wheel, the forces acting on the longitudinal plates (1) being at least partially supported on the drive wheel.

8. Frame according to Claim 7, **characterized in that** the longitudinal plates (1) extend in the longitudinal direction of the frame, at least approximately into the region of the driving unit.

9. Frame according to one of Claims 1 to 8, **characterized in that** the frame comprises a plurality of cross members which are arranged substantially perpendicular to the longitudinal plates (1) and connect the longitudinal plates (1) to one another.

10. Frame according to Claim 9, **characterized in that** the driving unit may be fastened to a cross member formed by a plate (4).

## Revendications

1. Châssis pour un chariot de manutention pour rayonnages hauts comprenant un espace de batterie pour recevoir un bloc-batterie à l'intérieur du châssis, le châssis présentant, en tant que composants longitudinaux portants, au moins deux plaques longitudinales (1) disposées essentiellement verticalement et au moins une plaque longitudinale (1) présentant une ouverture (7) pour le passage du bloc-batterie, **caractérisé en ce que** l'ouverture (7) est complètement entourée par la plaque longitudinale (1).

2. Châssis selon la revendication 1, **caractérisé en ce que** chacune des plaques longitudinales (1) présente une ouverture (7) pour le passage du bloc-batterie, laquelle est complètement entourée par la plaque longitudinale (1) respective.

3. Châssis selon la revendication 1 ou 2, **caractérisé en ce que** le châssis est réalisé de telle sorte que la force de pesanteur du bloc-batterie se trouvant à l'intérieur du châssis soit transmise aux plaques longitudinales (1).

4. Châssis selon l'une quelconque des revendications 1 à 3, **caractérisé en ce que** le châssis présente une interface pour la fixation d'un mécanisme de levage, les forces du mécanisme de levage étant transmises aux plaques longitudinales (1).

5. Châssis selon l'une quelconque des revendications 1 à 4, **caractérisé en ce que** le châssis présente au moins une interface (2) pour la fixation d'un essieu de roue mobile, les forces agissant sur les plaques longitudinales (1) étant au moins partiellement supportées sur l'essieu de roue mobile.

6. Châssis selon la revendication 5, **caractérisé en ce que** les plaques longitudinales (1) s'étendent dans la direction longitudinale du châssis au moins approximativement dans la région de l'essieu de roue mobile.

7. Châssis selon l'une quelconque des revendications 1 à 6, **caractérisé en ce que** le châssis présente au moins une interface pour la fixation d'une unité d'entraînement ayant au moins une roue d'entraînement, les forces agissant sur les plaques longitudinales (1) étant supportées au moins en partie sur la roue d'entraînement.

8. Châssis selon la revendication 7, **caractérisé en ce que** les plaques longitudinales (1) s'étendent dans la direction longitudinale du châssis au moins approximativement dans la région de l'unité d'entraînement.

9. Châssis selon l'une quelconque des revendications 1 à 8, **caractérisé en ce que** le châssis présente plusieurs composants transversaux qui sont disposés essentiellement perpendiculairement aux plaques longitudinales (1) et qui relient les plaques longitudinales (1) entre elles.

10. Châssis selon la revendication 9, **caractérisé en ce que** l'unité d'entraînement peut être fixée sur un composant transversal formé par une plaque (4).
